# EUROPÄISCHE PATENTANMELDUNG

(11) **EP 4 775 890 A1**
(43) Veröffentlichungstag der Anmeldung: **15.07.2026**
(21) Anmeldenummer: 25151376.8
(22) Anmeldetag: 10.01.2025
(51) Int. Cl.: F24F 1/01, F24F 5/00, F24F 7/10, F24F 13/06, F24F 13/068, F24F 13/072, F24F 13/08

(54) **DECKENELEMENT FÜR EINE HEIZ- UND KÜHLDECKE SOWIE HEIZ- UND KÜHLANORDNUNG MIT MINDESTENS EINEM DERARTIGEN DECKENELEMENT**

(71) Anmelder: Zent-Frenger GmbH, 64646 Heppenheim (Bergstraße) (DE)
(72) Erfinder: Burger, Thomas, 8610 Uster (CH); Pfister, Elia, 6315 Oberägeri (CH)
(74) Vertreter: Keogh, Craig Brendan

(57) **Zusammenfassung**

Das unterhalb einer Raumdecke (3) aufgehängte erfindungsgemässe Deckenelement (1), mit einer Deckenplatte (2), auf deren Oberseite eine Rohrleitung (4) zur Durchleitung einer Kühlflüssigkeit angeordnet ist, weist einen 2-5cm oberhalb der Deckenplatte (2) und 1-5cm unterhalb der Raumdecke (3) aufgehängten, mit einer Zuluftleitung (12) verbundenen Luftkasten (5) mit einer in einer Längsrichtung ausgerichteten, gegen die Deckenplatte (2) geneigten schrägen Seitenwand (6) und einem der Raumdecke (3) zugewandten Deckel (9) auf. Die schräge Seitenwand (6) und der Deckel (9) sind jeweils mit zwei Reihen von Ausströmöffnungen (13a-d, 13e-g; 14a-d, 14e-g) für Kühlluft versehen, mit Ausströmrichtungen, die jeweils von der Querrichtung bis zu einer Längsrichtung variieren, sodass sie einen fächerartig auseinandertretenden Kühlluftstrahl erzeugen, mit dem sich aufsteigende erwärmte Raumluft zu einem Luftstrom vermischt, der zwischen dem Luftkasten (5) und der Deckenplatte (2) oder der Raumdecke (3) durch und die Raumdecke (3) entlang fliesst und dabei weiter gekühlt wird. Bei einer erfindungsgemässen Heiz- und Kühlanordnung können zusätzlich Deckenelemente eingesetzt werden, die lediglich eine Rohrleitung aufweisen und vom Luftstrom, der vom erfindungsgemässen Deckenelement (1) ausgeht, überstrichen werden.

## Beschreibung

### Technisches Gebiet

Die Erfindung betrifft ein Deckenelement für eine Heiz- und Kühldecke sowie eine Heiz- und Kühlanordnung aus mehreren einander benachbarten Deckelementen. Heiz- und Kühldecken werden zum Heizen und vor allem zum Kühlen von Räumen eingesetzt.

### Stand der Technik

Ein gattungsgemässes Deckenelement ist aus EP 3 309 314 A1 bekannt. Es weist zwei parallele längliche Luftkästen auf, die, nach unten offen, auf der als Lochplatte ausgebildeten Deckenplatte aufliegen und nach derselben Seite schräg nach oben gegen die Raumdecke gerichtete Ausströmöffnungen aufweisen. Sie erzeugen eine Kaltluftströmung längs der Raumdecke, welche eine Raumluftwalze antreibt.

Die durch die Öffnungen der Deckenplatte nach unten strömende Luft vermindert den Wirkungsgrad einer auf der Deckenplatte angeordneten, von einer Kühlflüssigkeit durchströmten Rohrleitung. Die aus den Ausströmöffnungen austretende Luft zieht ausserdem nur in geringem Umfang aufgestiegene Warmluft durch den Spalt zwischen der Raumdecke und der Deckenplatte. Die Strömung wird auch durch die Luftkästen behindert, sodass sie nicht unmittelbar an der Oberseite der Deckenplatte entlangläuft. Konvektiver Wärmeaustausch mit der Deckenplatte findet daher nur in geringem Umfang statt.

### Darstellung der Erfindung

Der Erfindung liegt die Aufgabe zu Grunde, das bekannte Deckenelement insofern zu verbessern, als aus dem Raum aufsteigende Luft in eine Strömung gezogen wird, welche in engem thermischen Kontakt mit der Oberseite der Deckenplatte durch den Spalt zwischen derselben und der Raumdecke durchläuft.

Diese Aufgabe wird durch die Merkmale in den Ansprüchen gelöst.

Ausserdem wird eine Heiz- und Kühlanordnung aus mehreren benachbarten Deckenelementen angegeben, von denen eines erfindungsgemäss ausgebildet ist und in welcher die erfindungsgemässe Wirkung auf weitere, einfacher aufgebaute Deckenelemente ausgedehnt ist.

### Kurze Beschreibung der Zeichnungen

Im folgenden wird die Erfindung anhand von Figuren, welche lediglich ein Ausführungsbeispiel darstellen, näher erläutert. Es zeigen
- Fig. 1: eine Draufsicht auf ein erfindungsgemässes Deckenelement,
- Fig. 2: einen Schnitt längs II-II in Fig. 1, mit einem Ausschnitt einer Raumdecke,
- Fig. 3: eine Draufsicht auf einen Luftkasten des erfindungsgemässen Deckenelements,
- Fig. 4: eine Unteransicht des in Fig. 3 gezeigten Luftkastens,
- Fig. 5: eine Draufsicht auf eine erfindungsgemässe Heiz- und Kühlanordnung und
- Fig. 6: schematisch einen Schnitt längs VI-VI in Fig. 5.

### Wege zur Ausführung der Erfindung

Das erfindungsgemässe Deckenelement 1 nach Fig. 1 und 2 weist eine rechteckige Deckenplatte 2 auf, welche etwa als Platte oder Lochplatte aus Stahlblech oder Aluminiumblech ausgebildet und in letzterem Fall von einem Akustikvlies bedeckt sein kann. An ihren Rand schliesst ein nach oben weisender Flansch an, der an seinem oberen Rand nach innen umgebördelt ist. Er greift mit einer (nicht dargestellten) Aufhängung ein, die an einer Raumdecke 3 verankert ist und die Deckenplatte 2 in einem festen Abstand unterhalb derselben hält. An der Oberseite trägt die Deckenplatte 2 eine mäanderförmige Rohrleitung 4 zur Durchleitung einer Kühl- oder Heizflüssigkeit, gewöhnlich Wasser. Die Länge der Deckenplatte 2 liegt vorzugsweise zwischen 0,8m und 3m, ihre Breite zwischen 0,2m und 1,5m.

An der Aufhängung ist auch ein hohler Luftkasten 5, der z.B. aus Stahlblech besteht, derart befestigt, dass er mit Abstand oberhalb der Oberseite der Deckenplatte 2 liegt und ebenfalls mit Abstand unterhalb der Raumdecke 3. Der Abstand zur Deckenplatte 2 kann etwa zwischen 2cm und 5cm liegen und beispielsweise 2,5cm betragen, der Abstand zur Raumdecke 3 liegt vorzugsweise zwischen 1cm und 5cm und kann z.B. 3cm betragen.

Der Querschnitt des Luftkastens 5 ist in einer Längsrichtung im wesentlichen konstant. Er weist eine ebene, gegen die Deckenplatte 2 geneigte, schräge Seitenwand 6 auf, mit einem unteren Rand, an welchen ein zur Deckenplatte 2 paralleler ebener Boden 7 anschliesst und einem oberen Rand, an welchen längs einer Kante 8 ein ebener, ebenfalls zur Deckenplatte 2 paralleler ebener Deckel 9 anschliesst, der dort mit der schrägen Seitenwand 6 einen spitzen Winkel einschliesst. Der Kante 8 gegenüber ist der Luftkasten 5 durch eine Rückwand 10 verschlossen und an zwei Stirnseiten jeweils von einer ersten Stirnwand 11a und einer zweiten Stirnwand 11b. Die erste Stirnwand 11a ist von einer Zuluftöffnung durchbrochen, mit einem Anschlussstutzen, über den eine Zuluftleitung 12, über welche Kühlluft zugeführt werden kann, mit dem Luftkasten 5 verbunden ist. Der Luftkasten 5 kann so aufgehängt sein, dass seine Neigung quer zur Längsrichtung geringfügig verstellbar ist.

An der schrägen Seitenwand 6 ist (Fig. 3, 4) längs der Kante 8, d.h. in Längsrichtung, eine erste Reihe von unteren Ausströmöffnungen 13a,b,c,d und dahinter eine parallele zweite Reihe von unteren Ausströmöfnungen 13e,f,g angebracht, welche jeweils als Schlitz in einem über einer Öffnung in der schrägen Seitenwand 6 angeordneten büchsenartigen Fortsatz ausgebildet ist. Jede der unteren Ausströmöffnungen 13a-g gibt eine untere Ausströmrichtung vor, d.h. eine mittlere Richtung des ausströmenden Kühlluftstrahls, die der schrägen Seitenwand 6 folgt. Die erste untere Ausströmöffnung 13a und die letzte untere Ausströmöffnung 13d sind so ausgerichtet, dass die erste untere Ausströmrichtung und die letzte untere Ausströmrichtung einen Winkel einschliessen, der im Beispiel ein rechter Winkel ist, wobei die erste untere Ausströmrichtung quer zur Längsrichtung gegen die Kante 8 weist und die letzte untere Ausströmrichtung der Längsrichtung entspricht. Die dazwischenliegenden Ausströmöffnungen 13b,c weisen zwischen der ersten unteren Ausströmrichtung und der letzten unteren Ausströmrichtung liegende untere Ausströmrichtungen auf, die mit zunehmender Entfernung von der ersten unteren Ausströmöffnung 13a und Nähe zur letzten unteren Ausströmöffnung 13d sich der letzten unteren Ausströmrichtung annähern. Im beschriebenen Fall ist dabei die Schrittweite der Winkelabweichung konstant, d.h. die zweite Ausströmrichtung weicht von der ersten Ausströmrichtung um 30° ab, die dritte um 60°. Die fächerartig auseinanderlaufenden Kühlluftstrahlen der ersten, zweiten und dritten unteren Ausströmöffnungen 13a-c treffen schräg auf die Raumdecke 3, der sie dann gemäss dem Coanda-Effekt folgen. Der Kühlluftstrahl aus der letzten Ausströmöffnung 13d ist zwar nicht gegen die Raumdecke 3 gerichtet, doch breitet er sich ebenfalls durch den Spalt zwischen der Deckenplatte 2 und der Raumdecke 3 aus, der er im wesentlichen folgt.

Die zweite Reihe von unteren Ausströmöffnungen 13e-g ist entsprechend ausgebildet, mit einer ersten unteren Ausströmöffnung 13e mit einer Ausströmrichtung quer zur Längsrichtung, einer letzten unteren Ausströmöffnung 13g mit einer letzten unteren Ausströmrichtung, die der Längsrichtung entspricht und einer zweiten unteren Ausströmöffnung 13f, deren zweite untere Ausströmrichtung mit der ersten und der letzten unteren Ausströmrichtung der zweiten Reihe jeweils ein Winkel von 45° einschliesst.

Der Deckel 9 weist ganz entsprechend angeordnete und ausgebildete obere Ausströmöffnungen 14a,b,c,d,e,f,g auf, die entsprechende obere Ausströmrichtungen parallel zum Deckel 9 vorgeben. Die aus ihnen austretenden Kühlluft breitet sich ebenfalls fächerartig aus und folgt gemäss dem Coanda-Effekt der Raumdecke 3.

Die aus den unteren Ausströmöffnungen 13a-g des Luftkastens 5 austretenden Teilströme bilden also zusammen einen zwischen der Oberseite der Deckenplatte 2 und der Raumdecke 3 durchgehenden, sich fächerartig über etwa einen von der Längsrichtung und der Querrichtung begrenzten rechten Winkel ausbreitenden Kühlluftstrom, der aus dem Raum aufsteigende Warmluft mitzieht, wie vor allem in Fig. 2 dargestellt. Sie wird zum grösseren Teil zwischen dem Luftkasten 5 und der Oberseite der Deckenplatte 2 durchgezogen, wobei sie sich mit der aus dem Luftkasten 5 austretenden Kühlluft vermischt und zugleich an der wassergekühlten Deckenplatte 2 konvektiv abkühlt. Ein kleinerer Teil wird den Deckel 9 entlang zwischen dem Luftkasten 5 und der Raumdecke 3 durchgezogen, wobei er sich mit der aus den oberen Ausströmöffnungen 14a-g austretenden Kühlluft vermischt.

Der Weg der Luftströmung zwischen der Deckenplatte 2 einerseits und dem Boden 7 und der schrägen Seitenwand 6 des Luftkastens 5 andererseits ist länger als der Weg zwischen dem Deckel 9 des Luftkastens 5 und der Raumdecke 3. Die erstgenannte Strömung ist daher rascher und wirbelt die Luft auf, was einer Stagnation entgegenwirkt, während die letztgenannte Strömung langsamer ist und eine längere Verweildauer bewirkt, was den Wärmeaustausch mit der Raumdecke 3 verstärkt. Beide Strömungen lösen sich an der Kante 8 vom Luftkasten 5 ab und folgen dann wie beschrieben der Raumdecke 3. Die ziemlich kalte aus Kühlluft und Raumluft gemischte Luft verteilt sich daher unterhalb eines grossen Teils der Raumdecke 3, bevor sie in den Raum absinkt. Kompakt in den Raum fallende Kaltluft, die als unangenehme Zugluft wahrgenommen würde, wird dadurch vermieden.

Der fächerartig an der Unterseite der vorgekühlten Raumdecke 3 entlangstreichende Luftstrom wird durch konvektiven Wärmeaustausch mit der Raumdecke 3 zusätzlich gekühlt. Strahlungsaustausch mit den Deckenplatten 2 und in von diesen nicht bedeckten Bereichen mit der Raumdecke 3 trägt zur Kühlung bei. Die Temperatur der eingebrachten Kühlluft kann wegen der nachfolgenden Abkühlung an Deckenplatten 2 ziemlich hoch sein und z.B. 20°C betragen, die Temperatur des Wassers ist vorzugsweise etwas tiefer, z.B. 17°C.

Dass der vom Deckenelement 1 ausgehende Luftstrom über einen weiten Bereich der Raumdecke 3 streicht, ermöglicht es, eine Heiz- und Kühlanordnung 15 aus mehreren Deckenelementen 1, 1' einzusetzen (Fig. 5, 6), bei der lediglich ein Deckenelement 1 erfindungsgemäss ausgebildet ist mit einem Luftkasten 5, während benachbarte weitere Deckenelemente 1' sehr einfach aufgebaut sind mit lediglich einer mäanderförmigen Rohrleitung 4 (in Fig. 6 weggelassen). Der Luftstrom streicht vom in einer Randposition, vorzugsweise Eckposition, z.B. in der Nähe einer Fassade mit einem Fenster 16, angeordneten erfindungsgemässen Deckenelement 1 aus auch über die weiteren Deckenelemente 1' der Heiz- und Kühlanordnung 15, die im von den Ausströmrichtungen abgedeckten Winkelbereich liegen. Er kühlt sich dort an den Oberseiten der Deckenplatten 2 weiter ab und wechselwirkt auch mit der Raumdecke 3 in der oben beschriebenen Weise. Eine Heiz- und Kühldecke kann wie in den Figuren 5, 6 dargestellt eine einzige Heiz- und Kühlanordnung 15 umfassen oder auch mehrere.

Während im Tagesbetrieb über die Zuluftleitung 12 Kühlluft zugeführt und ausserdem die Rohrleitungen 4 der Deckenelemente 1, 1' von Kühlwasser durchflossen werden, wird im Nachtbetrieb lediglich Kühlwasser durchgeleitet. Durch Strahlungsaustausch mit den Deckenplatten 2 wird die Raumdecke 3 vorgekühlt.

Es sind verschiedene vom dargestellten Beispiel abweichende Ausbildungen von erfindungsgemässen Deckenelementen und Heiz- und Kühlanordnungen möglich, ohne dass der Bereich der Erfindung verlassen würde. So kann eine Heiz- und Kühlanordnung auch mehr als vier Deckenelemente umfassen. Auch andere geometrische Ausbildungen der Deckenelemente - z.B. drei- oder sechseckig - und Anordnungen sind möglich. Die Anordnung und Ausrichtung der Ausströmöffnungen kann an solche Formen leicht angepasst werden. Die Unterseite des Luftkastens 5 kann als nach unten konvex gebogene Wand ausgebildet sein.

### Bezugszeichenliste

- 1, 1': Deckenelemente
- 2: Deckenplatte
- 3: Raumdecke
- 4: Rohrleitung
- 5: Luftkasten
- 6: schräge Seitenwand
- 7: Boden
- 8: Kante
- 9: Deckel
- 10: Rückwand
- 11a,b: Stirnwände
- 12: Zuluftleitung
- 13a-g: untere Ausströmöffnungen
- 14a-g: obere Ausströmöffnungen
- 15: Heiz- und Kühlanordnung
- 16: Fenster

## Patentansprüche

1. Deckenelement (1) für eine Heiz- und Kühldecke, mit einer ebenen Deckenplatte (2) und einer an der Oberseite der Deckenplatte (2) angeordneten Rohrleitung (4), mit einem als Hohlkörper ausgebildeten, mit einer Zuluftleitung (12) verbundenen Luftkasten (5) mit mindestens einer unteren Ausströmöffnung (13a, 13b, 13c, 13d, 13e, 13f, 13g) sowie mit einer Aufhängung zur Befestigung unterhalb einer Raumdecke (3), **dadurch gekennzeichnet, dass** der Luftkasten (5) mit Abstand oberhalb der Deckenplatte (2) angeordnet ist und eine von einem unteren Rand zu einem oberen Rand aufsteigende gegen die Oberseite der Deckenplatte geneigte schräge Seitenwand (6) aufweist, in der mindestens eine untere Ausströmöffnung (13a, 13b, 13c, 13e, 13f) angeordnet ist, welche eine untere Ausströmrichtung mit einer längs einer Unterseite der schrägen Seitenwand (6) nach oben weisenden Komponente vorgibt.

2. Deckenelement nach Anspruch 1, **dadurch gekennzeichnet, dass** in der schrägen Seitenwand (6) mindestens eine Reihe von in einer Längsrichtung aufeinanderfolgenden unteren Ausströmöffnungen (13a, 13b, 13c, 13d; 13e, 13f, 13g) angeordnet ist, welche jeweils eine untere Ausströmrichtung längs der Unterseite der schrägen Seitenwand (6) vorgeben.

3. Deckenelement nach Anspruch 2, **dadurch gekennzeichnet, dass** mindestens eine erste untere Ausströmöffnung (13a, 13e) eine erste untere Ausströmrichtung und eine letzte untere Ausströmöffnung (13d, 13g) eine mit der ersten unteren Ausströmrichtung einen Winkel einschliessende letzte untere Ausströmrichtung vorgibt, während allfällig dazwischen liegende untere Ausströmöffnungen (13b, 13c, 13f) untere Ausströmrichtungen vorgeben, welche sich mit zunehmendem Abstand von der ersten unteren Ausströmöffnung (13a, 13e) zunehmend der letzten unteren Ausströmrichtung annähern.

4. Deckenelement nach Anspruch 3, **dadurch gekennzeichnet, dass** die erste untere Ausströmrichtung im wesentlichen quer zur Längsrichtung ist und die letzte untere Ausströmrichtung im wesentlichen der Längsrichtung entspricht.

5. Deckenelement nach einem der Ansprüche 2 bis 4, **dadurch gekennzeichnet, dass** in der schrägen Seitenwand (6) mindestens zwei Reihen von unteren Ausströmöffnungen (13a, 13b, 13c, 13d; 13e, 13f, 13g) übereinander angeordnet sind.

6. Deckenelement nach einem der Ansprüche 1 bis 5, **dadurch gekennzeichnet, dass** der Luftkasten (5) einen oberhalb der schrägen Seitenwand (6) angeordneten Deckel (9) aufweist, der längs einer Kante (8) an den oberen Rand der schrägen Seitenwand (6) anschliesst und welcher mindestens eine obere Ausströmöffnung (14a, 14b, 14c, 14e, 14f) aufweist, welche eine obere Ausströmrichtung mit einer zur Oberseite der Deckenplatte (2) parallelen zur Kante (8) hin weisenden Komponente vorgibt.

7. Deckenelement nach Anspruch 6, **dadurch gekennzeichnet, dass** im Deckel (9) mindestens eine Reihe von in der Längsrichtung aufeinanderfolgenden oberen Ausströmöffnungen (14a, 14b, 14c, 14d; 14e, 14f, 14g) angeordnet ist, welche jeweils eine obere Ausströmrichtung längs der Oberseite des Deckels (9) vorgeben.

8. Deckenelement nach Anspruch 7, **dadurch gekennzeichnet, dass** eine erste obere Ausströmöffnung (14a, 14e) eine erste obere Ausströmrichtung und eine letzte obere Ausströmöffnung (14d, 14g) eine mit der ersten oberen Ausströmrichtung einen Winkel einschliessende letzte obere Ausströmrichtung vorgibt, während allfällig dazwischen liegende obere Ausströmöffnungen (14b, 14c, 14f) obere Ausströmrichtungen vorgeben, welche sich mit zunehmendem Abstand von der ersten oberen Ausströmöffnung (14a, 14f) zunehmend der letzten oberen Ausströmrichtung annähern.

9. Deckenelement nach Anspruch 8, **dadurch gekennzeichnet, dass** die erste obere Ausströmrichtung im wesentlichen quer zur Längsrichtung ist und die letzte obere Ausströmrichtung im wesentlichen der Längsrichtung entspricht.

10. Deckenelement nach einem der Ansprüche 1 bis 9, **dadurch gekennzeichnet, dass** jede der Ausströmöffnungen (13a, 13b, 13c, 13d, 13e, 13f, 13g, 14a, 14b, 14c, 14d, 14e, 14f, 14g) als seitlicher Schlitz in einem über einer Öffnung in einer Wand des Luftkastens (5) angeordneten büchsenartigen Fortsatz ausgebildet ist.

11. Deckenelement nach einem der Ansprüche 1 bis 10, **dadurch gekennzeichnet, dass** an den unteren Rand der schrägen Seitenwand (6) ein zur Deckenplatte (2) mindestens annähernd paralleler Boden (7) anschliesst.

12. Deckenelement nach einem der Ansprüche 1 bis 11, **dadurch gekennzeichnet, dass** der Abstand des Luftkastens (5) von der Oberseite der Deckenplatte (2) zwischen 2cm und 5cm und von der Raumdecke (3) zwischen 1cm und 5cm beträgt.

13. Heiz- und Kühlanordnung (15) aus mehreren einander benachbarten Deckelementen (1, 1"), von denen mindestens ein erstes Deckenelement (1) nach einem der Ansprüche 1 bis 12 ausgebildet ist, während die übrigen Deckenelemente (1') jeweils eine Deckenplatte (2) mit lediglich einer an der Oberseite angeordneten Rohrleitung (4) aufweisen.

14. Heiz- und Kühlanordnung (15) nach Anspruch 13, **dadurch gekennzeichnet, dass** das erste Deckenelement (1) jeweils nach Anspruch 2 ausgebildet ist und derart in einer Randposition der Heiz- und Kühlanordnung (15) angeordnet ist, dass die von den unteren Ausströmöffnungen (13a, 13b, 13c, 13d, 13e, 13f, 13g) vorgegebenen unteren Ausströmrichtungen mindestens überwiegend gegen die übrigen Deckenelemente (1') weisen.

15. Heiz- und Kühlanordnung (15) nach Anspruch 14, **dadurch gekennzeichnet, dass** das erste Deckenelement (1) jeweils nach Anspruch 7 ausgebildet ist und die von den oberen Ausströmöffnungen (14a, 14b, 14c, 14d, 14e, 143f, 14g) vorgegebenen oberen Ausströmrichtungen mindestens überwiegend gegen die übrigen Deckenelemente (1') weisen.
